# EUROPÄISCHE PATENTSCHRIFT

(11) **EP 0 206 990 B1**
(45) Veröffentlichungstag und Bekanntmachung des Hinweises auf die Patenterteilung: **08.01.1992**
(21) Anmeldenummer: 86810246.8
(22) Anmeldetag: 06.06.1986
(51) Int. Cl.: E01C 5/08, E01C 9/00

(54) **Bodenbelagsanordnung zur begeh- und befahrbaren Abdeckung von Baumscheiben**
Surfacing arrangement for the passable covering of the roots of a tree
Agencement d'un revêtement pour le recouvrement praticable de racines d'arbre

(30) Priorität: 11.06.1985 CH 2469/85
(43) Veröffentlichungstag der Anmeldung: 30.12.1986
(73) Patentinhaber: E. Fritz AG, CH-8032 Zürich (CH); Fahrni, Christoph, CH-6003 Luzern (CH)
(72) Erfinder: Fritz, Stefan, CH-8645 Jona (CH); Fahrni, Christoph, CH-6003 Luzern (CH)
(74) Vertreter: Münch, Otto

(56) Entgegenhaltungen:
- DE-A- 2 311 454
- DE-C- 813 410
- FR-A- 587 108
- FR-A- 606 995
- FR-A- 2 512 092
- US-A- 2 174 035

## Beschreibung

Bei Baumscheiben wird häufig nur ein kleiner Umkreis um den Baumstamm frei gehalten, während der Rest mit Belag bedeckt wird. Diese Bäume leiden unter Wasser- und Sauerstoffmangel, und oft unter starken Salzeinflüssen in den Wintermonaten. Es ist auch bekannt, die Baumscheibe mit Rasengittersteinen, geschlitzten Platten, Gitterrosten oder ähnlichem zu belegen. Diese Arten der Abdeckung vermeiden nicht alle der oben genannten Nachteile für den Baum, weil die Oeffnungen rasch zugeschlämmt werden und sind zudem mit Fahrrädern, Einkaufsund Kinderwagen, Schuhen mit hohen Absätzen, Rollschuhen und ähnlichem unangenehm zu benützen.

Aus der FR-A-606 995 ist eine Bodenbelagsanordnung gemäss Oberbegriff des Anspruchs 1 bekannt, welche sich zum Ziele setzt, das Zuschlämmen der Belüftungs- und Bewässerungsöffnungen zu vermeiden. Diese Schrift schlägt vor, die Baumscheibe mit acht quaderförmigen, hohlen, nach unten offenen Betonelementen abzudecken. Die Oberseite der Elemente wird durch ein die Seitenwände verbindendes armiertes Gitter gebildet. Unterhalb dieses Gitters ist das Erdreich gut belüftet. Das Gitter sorgt auch für eine hinreichende Wasserzufuhr. Diese bekannte Bodenbelagsanordnung weist jedoch ebenfalls die oben aufgeführten Nachteile von Rasengittersteinen bezüglich der Begeh- und Befahrbarkeit auf.

Der Erfindung liegt die Aufgabe zugrunde, die erwähnten Nachteile zu beseitigen und die Wachstumsbedingungen für den Baum zu verbessern. Diese Aufgabe wird durch die kennzeichnenden Merkmale des Anspruchs 1 gelöst.

Da die Trägerelemente beidseitig auf Fundamenten aufliegen, wird das dazwischenliegende Erdreich nicht belastet, so dass es nicht verdichtet wird. Somit wird die Bodenstruktur sowie die Bodenfauna positiv beeinflusst und auch durch eine intensive Benützung der Baumscheibe nicht beeinträchtigt. Durch die Verhinderung eines erhöhten Bodendrucks werden auch die üblichen Bewässerungs- und Belüftungsmethoden wirksamer. Wenn mehrere Betonelemente dicht nebeneinander angeordnet sind, können in diesem Bereich die Salzeinflüsse in den Wintermonaten sehr stark reduziert werden, bzw. je nach Situation kann mit entsprechendem Gefälle das Wasser zu- oder abgeleitet werden. Da die Elemente lediglich auf den Fundamenten aufliegen und somit mit geringem Aufwand zu entfernen sind, sind allfällige spätere Eingriffe im Wurzelbereich oder das Auswechseln eines Baumes problemlos möglich. Weil die Betonelemente nicht auf der Erdoberfläche abgestützt sind, spielen die üblichen Senkungen der Erde keine Rolle. Somit sind keine Unebenheiten im Belag zu befürchten und diesbezügliche nachträgliche Korrekturen werden überflüssig.

Aus der US-A-2 174 035 ist eine Bodenbelagsanordnung für Gehsteige bekannt. Sie besteht aus vorfabrizierten, im Querschnitt U-förmigen Betonträgerelementen. Im Abstand der Länge der Elemente werden quer zur Fahrbahnachse eine Reihe von paarweise übereinandergeschichteten Elementen als Fundamente verlegt. Auf diese Fundamentelemente werden weitere Elemente jeweils mit ihren Längsenden seitlich nebeneinander und in der Gehsteigachse stirnseitig aneinanderstossend aufgelegt. Damit lässt sich ein Gehsteig mit vorfabrizierten Elementen erstellen. Diese Anordnung ist allerdings nicht für die Abdeckung von Baumscheiben von Strassenbäumen gedacht. Sie hat sich für die Herstellung von Gehsteigen nicht durchgesetzt. Hier bevorzugt man normale Strassenbeläge.

Weitere ähnliche Vorschläge zur Herstellung vorfabrizierter Bodenbelagsanordnungen für Strassen sind aus der DE-A 2 311 454, der DE-A 1 409 848 sowie der FR-A 587 108 bekannt.

Nachfolgend wird eine Ausführungsbeispiel der Erfindung anhand der Zeichnung erläutert. Darin zeigt:
Fig. 1 eine Ansicht von oben auf eine Bodenbelagsanordnung,
Fig. 2 einen Längsschnitt längs der Linie II - II in Fig. 1, und
Fig. 3 einen Querschnitt längs der Linie III - III in Fig. 1.

Der dargestellte Bodenbelag umfasst zwei quer zu einer Trottoirachse angeordnete Fundamente 1, die aus armiertem Beton bestehen und auf verdichtetem Wandkies 2 gegossen sind. In den Fundamenten 1 sind im Abstand von drei Metern voneinander Stellriemen 3 eingebracht, welche den Trottoirbelag 4 abschliessen. Auf die Fundamente 1 sind nebeneinander vier armierte Betonträgerelemente 5 mit U-förmigem Querschnitt aufgelegt, welche genau zwischen die Stellriemen 3 passen. Der Hohlraum der U-Elemente 5 ist mit Styropor ausgefüllt. Die Gehfläche der Elemente 5 ist gestockt, sandgestrahlt oder chariert, um die Rutschgefahr zu vermindern. Statt eines U-förmigen kann auch ein E-förmiger Querschnitt vorgesehen werden.

Zwischen den Fundamenten 1 ist mindestens ein Abstand von 2,5 m freigehalten, damit ein hinreichend grosser Bereich der Baumscheibe entlastet ist. Damit ergibt sich die Länge von drei Metern für die Elemente 5. Damit die Elemente 5 einfach verlegt werden können und das Verhältnis von Länge zu Breite ausgewogen ist, erweist sich eine Breite von 40 cm für die Elemente 5 als zweckmässig.

Unter der Bezeichnung "E-förmig" wird ein Element verstanden, welches einen Steg und mehrere von diesen abstehende Rippen aufweist.

Die Elemente 5 werden auf einen Glattstrich verlegt, um allfällige Ungenauigkeiten in der Höhe auszugleichen. Zwischen dem Glattstrich und den Elementen 5 kommt noch ein Material zu liegen, das verhindert, dass sich die Elemente mit dem Glattstrich verbinden. So können sie später für allfällige Arbeiten problemlos entfernt werden.

Wie aus Fig. 1 hervorgeht, wird der Baum so gepflanzt, dass die Ebenen der einander zugewandten Flächen 6 der Platten 3 beidseits des Baumstammes 7 in annähernd gleichem Abstand von diesem angeordnet sind, und der dem Baumstamm 7 zugekehrte Rand 8 des dem Baumstamm 7 nächstliegenden Betonträgerelementes 5 Abstand vom Baumstamm 7 hat.

## Patentansprüche

1. Bodenbelagsanordnung zur begeh- und befahrbaren Abdeckung von Baumscheiben, dadurch gekennzeichnet, dass die Anordnung zwei im Abstand voneinander angeordnete Beton-Fundamente (1) und mindestens ein darauf beidseitig abgestütztes armierte Betonträgerelement (5) umfasst, und dass an beiden Enden des Betonträgerelementes (5) vertikale Platten (3) die Fundamente (l) um die Höhe des Betonträgerelementes (5) überragen, wobei die Ebenen der einander zugewandten Flächen (6) der Platten (3) beidseits eines Baumstamms (7) in annähernd gleichem Abstand von diesem angeordnet sind und der dem Baumstamm (7) zugekehrte Rand (8) des Betonträgerelementes (5) Abstand vom Baumstamm (7) hat.

2. Anordnung nach Anspruch 1, dadurch gekennzeichnet, dass das Betonträgerelement (5) einen nach unten offenen U- oder E-förmigen Querschnitt hat.

## Claims

1. A ground covering arrangement for covering tree root spreads, in such a way as to be passable on foot or for a vehicle, characterised in that the arrangement includes two spaced-apart concrete foundations (1) and at least one reinforced concrete support element (5) which is supported thereon on both sides, and that at both ends of the concrete support element (5) vertical plates (3) project beyond the foundations (1) by the height of the concrete support element (5), wherein the planes of the mutually facing surfaces (6) of the plates (3) on both sides of a tree trunk (7) are arranged at approximately equal spacings from the tree trunk and the edge (8) of the concrete support element (5), which is towards the tree trunk (7), is at a spacing from the tree trunk (7).

2. An arrangement according to claim 1 characterised in that the concrete support element (5) is of a downwardly open U-shaped or E-shaped cross-section.

## Revendications

1. Agencement d'un revêtement pour le recouvrement de racines d'arbre, caractérisé en ce que l'agencement comprend deux fondations en béton (1) disposées de manière indépendante et au moins un élément porteur en béton armé étançonné (5) disposé de chaque côté de celles-ci et en ce que, à chaque extrémité des éléments porteurs en béton (5), une plaque verticale (3) dépasse des fondations (1) jusqu'a la hauteur des éléments porteurs en béton (5), d'où il résulte que les plans des surfaces (6) des plaques (3) orientés mutuellement de part et d'autre du tronc d'arbre (7) se trouvent à une distance sensiblement égale de celui-ci et que le bord (8) de l'élément porteur en bétonn (5) adjacent au tronc d'arbre est distant de ce dernier.

2. Agencement selon la revendication 1, caractérisé en ce que l'élément porteur en béton (5) présente une section transversale en forme de U ou de E ouverte vers le bas.
